# EUROPÄISCHE PATENTSCHRIFT

(11) **EP 0 353 547 B1**
(45) Veröffentlichungstag und Bekanntmachung des Hinweises auf die Patenterteilung: **14.10.1992**
(21) Anmeldenummer: 89113290.4
(22) Anmeldetag: 19.07.1989
(51) Int. Cl.: E03F 7/10

(54) **Saugwagen zum Entsorgen von Schlämmen und Flüssigkeiten**
Gulley emptying vehicule for removal of sludge and liquid
Camion-cuve de vidange pour évacuer des boues et des liquides

(30) Priorität: 01.08.1988 DE 3826140; 01.08.1988 DE 8809800 U
(43) Veröffentlichungstag der Anmeldung: 07.02.1990
(73) Patentinhaber: SIEMENS AKTIENGESELLSCHAFT, 80333 München (DE)
(72) Erfinder: Schatt, Jürgen, Dipl.-Ing., D-8521 Weisendorf (DE); Roberts, David Alan, Dipl.-Ing., D-8521 Grossenseebach (DE)

(56) Entgegenhaltungen:
- DE-A- 1 609 178
- DE-C- 129 554
- DE-C- 170 676
- DE-U- 8 703 019
- FR-A- 963 365
- GB-A- 887 583
- US-A- 1 904 056
- US-A- 3 971 400

## Beschreibung

Die Erfindung betrifft einen Saugwagen zum Entsorgen von Schlämmen und Flüssigkeiten.

Derartige Saugwagen sind allgemein bekannt, siehe insbesondere DE-U-87 03019. Der Aufnahmebehälter ist bei einem solchen Saugwagen durch einen im Behälter verschiebbar angeordneten Räumkolben in einen Saug- und einen Druckraum unterteilt. Über Rohrleitungen sind der Saug- und der Druckraum mit einer Vakuumpumpe verbunden, die sowohl zum Erzeugen eines Unterdruckes als auch zum Erzeugen eines Überdruckes verwendet wird. Durch in den zum Saug- und Druckraum führenden Rohrleitungen angeordnete Sperrventile, die je nach Betriebsart geöffnet oder geschlossen werden müssen, kann der Saug- oder Druckraum mit der Vakuumpumpe verbunden werden. Da der Druckraum während des Füllbetriebes auf gleichem Druck wie der Saugraum gehalten werden muß, damit die Bewegung des Räumkolbens nicht behindert wird, ist eine gesonderte Ausgleichsleitung vorgesehen, die unter Umgehung des entsprechenden Sperrventiles in den Druckraum mündet. Im Füllbetrieb wird also sowohl der Saug- als auch der Druckraum über die Rohrleitungen mit Unterdruck beaufschlagt. Im Entleerungsbetrieb wird nur der Druckraum mit Überdruck beaufschlagt. Beim Umstellen von der einen Betriebsart auf die andere müssen im bekannten Fall entsprechende Ventile betätigt werden. Außerdem bedeutet die Anordnung der Ventile einen entsprechenden Ausstattungsaufwand für den Saugwagen.

Ferner sind Saugwagen z.B. durch DIN 30 705, Teil 1, bekannt, bei denen das Ansaugen von Schlämmen oder Flüssigkeiten mittels einer Vakuumpumpe erfolgt, die Luft über den Aufnahmebehälter ansaugt. Dadurch wird über ein an den Aufnahmebehälter angeschlossenes Saugrohr Schlamm oder Flüssigkeit in den Aufnahmebehälter eingesaugt. Zum Entleeren des Aufnahmebehälters wird durch die Vakuumpumpe Luft in diesen hineingedrückt und dadurch der Schlamm bzw. die Flüssigkeit durch einen am Aufnahmebehälter vorgesehenen Entleerungsstutzen wieder nach außen gefördert. Um mittels der Vakuumpumpe Luft in den Aufnahmebehälter fördern zu können, ist bei diesen bekannten Schlammwagen ein Vierwegeventil vorgesehen, durch das entweder der Einlaß oder der Auslaß der Vakuumpumpe an den Aufnahmebehälter angeschlossen wird. Die Anordnung eines solchen Vierwegeventiles erfordert außerdem eine entsprechende Verrohrung zwischen der Vakuumpumpe und dem Ventil.

Der Erfindung liegt die Aufgabe zugrunde, Saugwagen der eingangs beschriebenen Art so auszubilden, daß das Umschalten zwischen den verschiedenen Betriebsarten wesentlich vereinfacht ist.

Die Aufgabe wird erfindungsgemäß durch die im Anspruch 1 angegebenen Merkmale gelöst. Eine weitere Lösung der Aufgabe besteht in den im Anspruch 2 angegebenen Merkmalen.

Nach Anspruch 1 ist bei einem Saugwagen mit einem in einen Saug- und Druckraum unterteilten Aufnahmebehältnis erfindungsgemäß ein Rückschlagventil in der zum Saugraum führenden Rohrleitung vorgesehen. Da ein Rückschlagventil in Abhängigkeit von der Strömungsrichtung selbsttätig sperrt bzw. öffnet, entfällt ein gezieltes Betätigen dieses Sperrorganes. Es muß lediglich an der Vakuumpumpe von Saug- auf Druckbetrieb bzw. von Druck- auf Saugbetrieb umgestellt werden. Die direkte Verbindung der Vakuumpumpe mit dem Druckraum macht außerdem die gesonderte Ausgleichsleitung überflüssig. Somit ergibt sich nicht nur eine einfache Bedienungsweise des Saugwagens, sondern es kommen auch aktive und passive Bauteile in Fortfall.

Eine weitere Lösung der gestellten Aufgabe gelingt erfindungsgemäß nach Anspruch 2 dadurch, daß eine in beiden Drehrichtungen betreibbare Vakuumpumpe vorgesehen ist, deren Drehrichtung zum Füllen und Entleeren des Aufnahmebehälters jeweils umgeschaltet ist. Damit ist die mechanische Umsteuerung der Strömungsrichtung der Luft nicht mehr notwendig und somit ein Vierwegeventil überflüssig. Gleichzeitig entfällt auch die aufwendige Verrohrung.

Vorteilhafte Ausgestaltungen der Erfindung nach Anspruch 2 sind in den Unteransprüchen beschrieben.

Als in beiden Drehrichtungen betreibbare Vakuumpumpen können Pumpen gemäß der Ansprüche 3 bis 9 vorgesehen sein.

Von den vorgenannten Pumpen eignet sich die Gasringpumpe am besten. Sie kann problemlos von der einen in die andere Drehrichtung umgeschaltet werden. Zwar sinkt die Förderleistung und auch das Verdichtungsverhältnis, wenn die Gasringpumpe in der von ihrer Konstruktion her entgegengesetzten Drehrichtung betrieben wird; da die Leistungsanforderungen an die Vakuumpumpe beim Entleeren des Schlammbehälters geringer sind als beim Füllen, reicht die reduzierte Leistung einer in der entgegengesetzten Richtung betriebenen Gasringpumpe noch vollkommen für den Entleerungsvorgang aus.

Anhand in der Zeichnung dargestellter Ausführungsbeispiele wird die Erfindung nachfolgend näher beschrieben. Es zeigt:
Fig. 1 in schematischer Darstellung einen Saugwagen nach dem Stand der Technik,
Fig. 2 in schematischer Darstellung einen erfindungsgemäßen Saugwagen nach Anspruch 1,
Fig. 3 in schematischer Darstellung einen erfindungsgemäßen Saugwagen nach Anspruch 2.

Mit 1 ist der Aufnahmebehälter eines Saugwagens bezeichnet, der durch einen verschiebbar angeordneten Räumkolben 2 in einen Saugraum 3 und einen Druckraum 4 unterteilt ist. Über einen Schieber 23 ist ein Saugrohr 5 an dem Aufnahmebehälter 1 angeschlossen, durch das Schlamm oder Flüssigkeit in den Saugraum 3 eingesaugt werden kann. Zum Entleeren des Saugraumes 3 ist ein Entleerungsstutzen 6 an dem Aufnahmebehälter 1 vorgesehen.

Eine dem Saugwagen zugeordnete Vakuumpumpe 7 ist mit ihren Saug- und Druckstutzen 8 und 9 mit zwei Anschlüssen 11 und 12 eines Vierwegeventiles 10 verbunden. Von den beiden anderen Anschlüssen 13 und 14 des Vierwegeventiles 10 ist der eine Anschluß 13 mit einer zum Saugwagen führenden Hauptrohrleitung 15 und der andere Anschluß 14 mit einem in die Atmosphäre mündenden Rohrstutzen 16 verbunden. Die Hauptrohrleitung 15 teilt sich in ein erstes und zweites Rohrleitungsstück 17 und 18 auf, von denen das erstes über einen Druckeinlaß 24 in den Druckraum 4 und das zweite über einen Saugeinlaß 25 in den Saugraum 3 mündet.

Bei dem Saugwagen nach dem Stand der Technik (Fig. 1) ist in dem ersten und zweiten Rohrleitungsstück 17 und 18 jeweils ein Sperrventil 19 bzw. 20 vorgesehen. Außerdem zweigt von dem Hauptrohr 15 noch ein in dem Druckraum 4 mündendes Ausgleichsrohr 21 ab.

Zum Füllen des Saugwagens wird über das Vierwegeventil 10 das Hauptrohr 15 mit dem Saugstutzen 8 der Vakuumpumpe 7 verbunden. Das Sperrventil 19 des ersten Rohrleitungsstückes 17 muß geschlossen und das Sperrventil 20 des zweiten Rohrleitungsstückes 18 geöffnet werden. Damit wird durch die Vakuumpumpe 7 Luft aus dem Saugraum 3 angesaugt, so daß über das Saugrohr 5 Schlamm oder Flüssigkeit in den Saugraum 3 des Aufnahmebehälters 1 eingesaugt werden kann. Mit zunehmender Füllung des Saugraumes 3 bewegt sich der Räumkolben 2 zum Druckraum 4 hin. Um diese Bewegung nicht zu behindern, wird der Druckraum 4 über das Ausgleichsrohr 21 auf dem gleichen Druck wie der Saugraum 3 gehalten.

Ist der Saugraum 3 gefüllt und soll wieder entleert werden, muß über das Vierwegeventil 10 die Strömungsrichtung der Luft in der Hauptrohrleitung 15 umgeschaltet werden. Die Hauptrohrleitung 15 wird jetzt nämlich mit dem Druckstutzen 9 der Vakuumpumpe 7 verbunden. Außerdem wird das Sperrventil 20 des zweiten Rohrleitungsstückes 18 geschlossen und das Sperrventil 19 des ersten Rohrleitungsstückes 17 geöffnet. Nunmehr wird von der Vakuumpumpe 7 Luft in den Druckraum 4 gefördert und der sich dadurch aufbauende Druck bewegt den Räumkolben 2 gegen die Füllung in dem Saugraum 3 des Aufnahmebehälters 1. Über den geöffneten Entleerungsstutzen 6 wird der Inhalt des Saugraumes 3 wieder entleert.

Um das mühselige Betätigen der Sperrventile zu vermeiden, ist bei dem erfindungsgemäßen Saugwagen nach Fig. 2 in dem in den Saugraum 3 mündenden zweiten Rohrleitungsstück 18 ein Rückschlagventil 22 angeordnet, das bei Druckbeaufschlagung, d.h. bei einer zum Saugraum 3 hin gerichteten Luftströmung, sperrt. Damit kann die von der Vakuumpumpe 7 zum Saugwagen hin geförderte Luft nicht in den Saugraum 3 des Aufnahmebehälters 1 gelangen, sondern strömt über das nicht absperrbare erste Rohrleitungsstück 17 in den Druckraum 4 des Aufnahmebehälters 1. Durch den Druckaufbau im Druckraum 4 wird der Räumkolben 2 - wie bereits beschrieben - entsprechend verschoben und der Saugraum 3 entleert.

Zum Füllen des Saugraumes 3 wird die Hauptrohrleitung 15 mittels des Vierwegeventiles 10 wieder mit dem Saugstutzen 8 der Vakuumpumpe 7 verbunden. Von der Vakuumpumpe 7 kann nunmehr Luft aus dem Saugraum 3 angesaugt werden, da das Rückschlagventil 22 selbsttätig in seine Öffnungsstellung geht und damit den Ansaugweg freigibt. Über das nicht abgesperrte erste Rohrleitungsstück 17 wird in dem Druckraum 4 der gleiche Druck wie in dem Saugraum 3 erzeugt, so daß es keiner gesonderten Ausgleichsleitung bedarf.

Bei dem erfindungsgemäßen Saugwagen nach Fig. 2 ist somit zur Umstellung der Betriebsarten lediglich eine Umschaltung der am Saugwagen wirksam werdenden Strömungsrichtung des von der Vakuumpumpe 7 erzeugten Luftstromes notwendig. Die Anordnung des Rückschlagventiles 22 in dem zweiten Rohrleitungsstück 18 führt darüber hinaus noch zur Einsparung eines Sperrventiles im ersten Rohrleitungsstück 17 und zu einer einfacheren Verrohrung.

Bei dem erfindungsgemäßen Saugwagen nach Fig. 3 ist als Vakuumpumpe eine in beiden Drehrichtungen betreibbare Gasringpumpe 26 vorgesehen. Mit der Drehrichtung einer solchen Gasringpumpe 26 kehrt sich auch deren Förderrichtung um. Somit bedarf es keines mechanisch umschaltbaren Vierwegeventiles mehr, um den Aufnahmebehälter 1 einmal mit Saugluft und einmal mit Druckluft zu beaufschlagen. Mit dem Vierwegeventil entfällt auch die entsprechende Verrohrung für den Anschluß dieses Ventiles an die Vakuumpumpe.

Die Hauptrohrleitung 15 wird mit dem Anschlußstutzen verbunden, welcher bei der der konstruktiven Auslegung der Gasringpumpe 26 entsprechenden Drehrichtung als Saugstutzen 27 wirkt. Der andere, bei dieser Drehrichtung als Druckstutzen 28 wirkende Anschlußstutzen, mündet in die Atmosphäre.

Beim Füllen des Aufnahmebehälters 1 wird die Gasringpumpe 26 in der ihrer konstruktiven Gestaltung entsprechenden Drehrichtung betrieben. Damit saugt die Gasringpumpe 26 Luft aus dem Aufnahmebehälter 1 an, so daß Schlamm und Flüssigkeit über das Saugrohr 5 des Aufnahmebehälters 1 angesaugt werden. Ist der Aufnahmebehälter 1 gefüllt, so wird zum Entleeren desselben nunmehr die Gasringpumpe 26 in ihrer Drehrichtung umgeschaltet. Damit kehrt sich auch deren Förderrichtung um. Die Gasringpumpe 26 saugt jetzt über ihren eigentlichen Druckstutzen 28 Luft aus der Atmosphäre an und drückt diese über ihren eigentlichen Saugstutzen 27 in die Hauptrohrleitung 15 und von dieser über das Rohrleitungsstück 17 und den Druckeinlaß 24 in den Druckraum 4 des Aufnahmebehälters 1. Das dem Saugeinlaß 25 zugeordnete und im Rohrleitungsstück 18 angeordnete Sperrventil 20 wird zuvor geschlossen und das dem Druckeinlaß 24 zugeordnete und im Rohrleitungsstück 17 angeordnete Sperrventil 19 entsprechend geöffnet.

Durch den sich im Druckraum 4 des Aufnahmebehälters 1 aufbauenden Druck wird der Räumkolben 2 gegen die Füllung in den Saugraum 3 des Aufnahmebehälters 1 gedrückt und drängt diese über den geöffneten Entleerungsstutzen 6 wieder nach außen.

Es wurde erkannt, daß die Gasringpumpe 26 beim Betrieb mit der ihrer durch konstruktive Gestaltung vorgegebenen Drehrichtung entgegengerichteten Drehrichtung noch eine Verdichtungsleistung erbringt, die zum Entleeren eines Saugwagens ausreicht. Somit ist es möglich, durch bloße Umschaltung der Drehrichtung der Gasringpumpe 26 den Füll- und Entleerungsvorgang eines Saugwagens durchzuführen.

## Patentansprüche

1. Saugwagen zum Entsorgen von Schlämmen und Flüssigkeiten, mit einem Aufnahmebehälter (1), der zum Füllen und Entleeren durch eine angebaute Vakuumpumpe (7) wahlweise mit Unter- oder Überdruck beaufschlagbar ist, wobei der Aufnahmebehälter (1) in eine Saug- und Druckraum (3, 4) unterteilt und die Vakuumpumpe (7) über Rohrleitungen (15, 17, 18) sowohl mit dem Saug- als auch mit dem Druckraum (3, 4) verbunden ist, dadurch gekennzeichnet, daß die Vakuumpumpe (7) über eine Rohrleitung (15,17) direkt mit dem Druckraum (4) verbunden und in der zum Saugraum (3) führenden Rohrleitung (18) ein bei Druckbeaufschlagung sperrendes Rückschlagventil (22) angeordnet ist.

2. Saugwagen zum Entsorgen von Schlämmen und Flüssigkeiten, mit einem Aufnahmebehälter (1), der zum Füllen und Entleeren durch eine angebaute Vakuumpumpe (7, 26) wahlweise mit Unteroder Überdruck beaufschlagbar ist, dadurch gekennzeichnet, daß die Vakuumpumpe (26) in beiden Drehrichtungen betreibbar ist, und die Drehrichtung der Vakuumpumpe (26) zum Füllen und Entleeren des Aufnahmebehälters (1) jeweils umgeschaltet ist.

3. Saugwagen nach Anspruch 2, dadurch gekennzeichnet, daß als Vakuumpumpe eine Gasringpumpe (26) vorgesehen ist.

4. Saugwagen nach Anspruch 2, dadurch gekennzeichnet, daß als Vakuumpumpe eine Wälzkolbenpumpe vorgesehen ist.

5. Saugwagen nach Anspruch 2, dadurch gekennzeichnet, daß als Vakuumpumpe eine Drehschieberpumpe (7) vorgesehen ist, die zwei um 180° gegeneinander versetzte Drehschieber aufweist.

6. Saugwagen nach Anspruch 2, dadurch gekennzeichnet, daß als Vakuumpumpe eine Membranpumpe vorgesehen ist.

7. Saugwagen nach Anspruch 2, dadurch gekennzeichnet, daß als Vakuumpumpe eine Kolbenpumpe vorgesehen ist.

8. Saugwagen nach Anspruch 2, dadurch gekennzeichnet, daß als Vakuumpumpe eine Schraubenpumpe vorgesehen ist.

9. Saugwagen nach Anspruch 2, dadurch gekennzeichnet, daß als Vakuumpumpe eine Klauenpumpe vorgesehen ist.

## Claims

1. Suction vehicle for disposing of mud and liquids, having a receiving tank (1) which, for filling and emptying, can optionally have vacuum or excess pressure applied to it by a built-on vacuum pump (7), whereby the receiving tank (1) is subdivided into a suction chamber and a compression chamber (3, 4), and the vacuum pump (7) is connected by means of pipelines (15, 17, 18) both to the suction chamber and to the compression chamber (3, 4), characterised in that the vacuum pump (7) is directly connected to the compression chamber (4) by means of a pipeline (15, 17), and a non-return valve (22), which closes when pressure is applied, is arranged in the pipeline (18) leading to the suction chamber (3).

2. Suction vehicle for disposing of mud and liquids, having a receiving tank (1) which can be acted on optionally by vacuum or excess pressure by a built-on vacuum pump (7, 26) for filling and emptying, characterised in that the vacuum pump (26) can be operated in both directions of rotation, and the direction of rotation of the vacuum pump (26) can be reversed for filling and emptying the receiving tank (1) respectively.

3. Suction vehicle according to claim 2, wherein a gas ring pump (26) is provided as a vacuum pump.

4. Suction vehicle according to claim 2, wherein a rotary-piston pump is provided as a vacuum pump.

5. Suction vehicle according to claim 2, wherein a rotary slide valve pump (7), which has two rotary slide valves offset by 180° with respect to each other, is provided as a vacuum pump.

6. Suction vehicle according to claim 2, wherein a diaphragm pump is provided as a vacuum pump.

7. Suction vehicle according to claim 2, wherein a piston pump is provided as a vacuum pump.

8. Suction vehicle according to claim 2, wherein a screw pump is provided as a vacuum pump.

9. Suction vehicle according to claim 2, wherein a claw pump is provided as a vacuum pump.

## Revendications

1. Camion-citerne aspirant pour évacuer des boues et des liquides comprenant une citerne (1), qui peut être mise à volonté en dépression ou en surpression par une pompe à vide (7) rapportée pour le remplissage et pour la vidange, la citerne (1) étant subdivisée en une chambre d'aspiration (3) et en une chambre de refoulement (4), et la pompe à vide (7) communiquant, par des conduits (15,17,18), à la fois avec la chambre d'aspiration (3) et avec la chambre de refoulement (4), caractérisé en ce que la pompe à vide (7) communique par un conduit (15,17) directement avec la chambre de refoulement (4) et, dans le conduit (18) menant à la chambre d'aspiration (3), est monté un clapet antiretour (22) de fermeture en cas de mise sous pression.

2. Camion-citerne aspirant pour éliminer des boues et des liquides, comprenant une citerne (1), qui peut être mise à volonté en dépression ou en surpression par une pompe à vide (7,26) rapportée pour le remplissage et pour la vidange, caractérisé en ce que la pompe à vide (26) peut fonctionner dans les deux sens de rotation, et le sens de rotation de la pompe à vide (26) est inversé pour remplir et pour vider la citerne (1).

3. Camion-citerne aspirant suivant la revendication 2, dans lequel il est prévu, comme pompe à vide, une pompe à anneau de gaz (26).

4. Camion-citerne aspirant suivant la revendication 2, dans lequel il est prévu, comme pompe à vide, une pompe à lobes.

5. Camion-citerne aspirant suivant la revendication 2, dans lequel il est prévu, comme pompe à vide, une pompe à palettes entraînées (7), qui comporte deux tiroirs tournant décalés l'un par rapport à l'autre de 180°.

6. Camion-citerne aspirant suivant la revendication 2, dans lequel il est prévu, comme pompe à vide, une pompe à membrane.

7. Camion-citerne aspirant suivant la revendication 2, dans lequel il est prévu, comme pompe à vide, une pompe à piston.

8. Camion-citerne aspirant suivant la revendication 2, dans lequel il est prévu, comme pompe à vide, une pompe à vis.

9. Camion-citerne aspirant suivant la revendication 2, dans lequel il est prévu, comme pompe à vide, une pompe à crabots.
